# FASCICULE DE BREVET EUROPEEN

(11) **EP 2 829 501 B1**
(45) Date de publication et mention de la délivrance du brevet: **14.06.2017**
(21) Numéro de dépôt: 14178365.4
(22) Date de dépôt: 24.07.2014
(51) Int. Cl.: B66F 9/075

(54) **Dispositif de montage en porte-à-faux d'un chariot embarqué à l'arrière d'un véhicule porteur tel qu'un camion**
Ausleger-Montagevorrichtung eines Mitnahmestaplers, der hinten auf einem Zugfahrzeug, wie einem LKW, befestigt ist
Cantilever mounting device of a carriage on the rear of a carrier vehicle such as a truck

(30) Priorité: 26.07.2013 FR 1357426
(43) Date de publication de la demande: 28.01.2015
(73) Titulaire: MANITOU BF, 44150 Ancenis (FR)
(72) Inventeur: Savarit, Pascal, 49450 VILLEDIEU LA BLOUERE (FR); Hersant, Pierre, 49123 LE FRESNE SUR LOIRE (FR); Le Roux, François, 85610 CUGNAND (FR)
(74) Mandataire: Kaspar, Jean-Georges

(56) Documents cités:
- EP-A1- 0 810 123
- WO-A1-96/33944
- JP-A- H08 217 394
- US-A- 6 062 800

## Description

L'invention est relative à un dispositif de montage en porte-à-faux d'un chariot embarqué à l'arrière d'un véhicule porteur tel qu'un camion.

Les chariots de levage à fourche sont utilisés dans tout genre d'industrie, pour manutentionner des charges en toute sécurité, en diminuant les risques d'accident ou de blessure lors de l'utilisation de main d'oeuvre.

On connaît en particulier des chariots de levage à fourche embarqués à l'arrière d'un camion permettant de disposer à destination d'un moyen de levage permettant de manutentionner et de charger ou décharger des charges importantes, sans nécessiter de main d'oeuvre supplémentaire.

Le document FR 2 298 454 décrit un camion à chariot élévateur porté, dans lequel l'arrière du camion est muni de poutrelles en caisson ouvertes à leur extrémité arrière et s'étendant selon la direction longitudinale du camion. Les bras de la fourche du chariot élévateur sont adaptés pour être enfilés dans ces poutrelles en caisson. Deux boîtiers sont agencés à une certaine distance sous le camion et s'étendent également dans la direction longitudinale du véhicule. Une poutrelle coulissante est disposée dans chaque boîtier pour constituer une surface de support du châssis du chariot embarqué en position de transport. Dans cette position de transport, les fourches du chariot élévateur porté sont engagées dans les poutrelles en caisson et le châssis du chariot est appliqué par soulèvement des bras de la fourche sur les poutrelles coulissées et sorties. Les poutrelles de support du châssis du chariot élévateur embarqué présentent avantageusement une butée arrière destinée à retenir le châssis de ce chariot embarqué.

L'agencement connu du document FR 2 289 454 donne généralement satisfaction, mais présente l'inconvénient selon lequel l'utilisateur doit monter et descendre du chariot pour actionner les fourches, en particulier pour appliquer le châssis du chariot embarqué sur les poutrelles coulissantes par soulèvement des bras de la fourche.

Dans cette position, l'utilisateur se trouve situé à une position élevée, et est soumis à des risques d'accident ou de chute, en particulier s'il est fatigué ou moins vigilant après avoir effectué le chargement du camion à l'aide du chariot élévateur.

Un autre inconvénient de cet agencement est que l'utilisateur doit se pencher sous le camion et sous le chariot soulevé pour faire coulisser les poutrelles de support vers l'arrière. Dans cette position, le risque de descente du chariot ou de mauvaise manipulation entraîne également des risques d'accident de personnel, ou d'endommagement de matériel.

Le document US 5 749 695 décrit un cadre de montage de chariot à fourche destiné à être monté à l'arrière d'un véhicule porteur. Ce cadre comporte deux fourreaux destinés à recevoir les fourches du chariot embarqué et deux plaques de support de roue destinées à supporter les roues avant du chariot. Une barre anti-encastrement est prévue à l'arrière du véhicule porteur et comporte deux extrémités repliables vers l'arrière, pour permettre le passage des bras et des roues du chariot embarqué en position de transport.

L'agencement décrit dans le document US 5 749 695 donne également satisfaction, mais présente l'inconvénient selon lequel le conducteur doit monter et descendre du chariot embarqué lorsque celui-ci est déjà monté en hauteur, à l'arrière du camion. Cet agencement présente également un risque d'accident de personnel ou de chute lors de ces manipulations en hauteur.

L'agencement décrit dans ce document US 5 749 695 présente en outre l'inconvénient de ce que le châssis du chariot n'est pas supporté par des poutrelles, de sorte que le chariot peut tomber à l'arrière du camion, si les fourches sont endommagées ou déplacées.

Les documents JP H08 21 73 94 (Kakuwa) et WO 96/33 944 (Teledyne) décrivent des dispositifs de montage en porte à faux d'un chariot embarqué à l'arrière d'un véhicule porteur tel qu'un camion.

Un premier but de l'invention est de remédier aux inconvénients de l'état de la technique connu, en proposant un nouveau dispositif dans lequel les risques précités d'accident de personnel ou de chute sont évités.

Un deuxième but de l'invention est de proposer un nouveau dispositif, s'adaptant à une large gamme de véhicules porteurs et à une large gamme de modèles de chariots embarqués, sans nécessiter de modification du châssis du véhicule porteur lorsque l'on change de modèle de chariot embarqué.

L'invention a pour objet un dispositif de montage en porte-à-faux d'un chariot embarqué à l'arrière d'un véhicule porteur tel qu'un camion, du type comportant une première partie fixe solidaire du véhicule porteur, ladite première partie fixe présentant deux emplacements d'insertion de fourche à l'arrière du véhicule porteur, caractérisé par le fait le dispositif comporte une deuxième partie articulée à ladite première partie fixe et déplaçable par un actionneur entre une position de dégagement et une position de soutien du chariot embarqué en cours de transport, et par le fait que la deuxième partie déplaçable articulée à ladite première partie fixe présente avantageusement deux extrémités latérales rabattables vers l'arrière, permettant simultanément le passage des roues et des bras latéraux du chariot embarqué et le soutien du châssis du chariot embarqué.

Selon d'autres caractéristiques alternatives de l'invention :
- Les deux emplacements d'insertion de fourche sont avantageusement définis de part et d'autre de butées déplaçables transversalement en vue de leur adaptation au modèle de chariot embarqué à transporter.
- la deuxième partie déplaçable articulée à ladite première partie fixe comporte une partie centrale et deux extrémités latérales déplaçables disposées en alignement et verrouillées entre elles, de manière à former une barre anti-encastrement à l'arrière du véhicule porteur.
- la deuxième partie déplaçable articulée à ladite première partie fixe présente deux chapes d'articulation à ladite première partie fixe.
- la deuxième partie déplaçable articulée à ladite première partie fixe comporte une chape d'articulation à une extrémité de l'actionneur et l'autre extrémité de l'actionneur est articulée à une chape solidarisée à la première partie fixe solidaire du véhicule porteur ou au véhicule porteur.
- les deux extrémités latérales déplaçables vers l'arrière de la deuxième partie déplaçable sont articulées à une partie centrale par des conformations d'articulation verrouillables par une goupille ou un axe dans une position transversale à la direction longitudinale du véhicule porteur ou dans une position parallèle à la direction longitudinale du véhicule porteur vers l'arrière de ce véhicule porteur.
- les deux extrémités latérales déplaçables comportent chacune une partie coulissante escamotable.
- chaque partie escamotable comporte une extrémité formant bec au moyen de retenue d'un chariot embarqué destiné à être monté à l'arrière du véhicule porteur.
- le dispositif comporte avantageusement un moyen de verrouillage mécanique ou hydraulique du chariot embarqué en position haute, permettant de suppléer à une défaillance de l'actionneur agissant sur ladite deuxième partie déplaçable.
- ladite première partie fixe comporte trois traverses, parmi lesquelles deux traverses sont destinées à l'insertion de fourche du chariot embarqué entre les deux traverses, et la troisième traverse sert de contre-appui à l'extrémité des fourches du chariot embarqué.

L'invention sera mieux comprise grâce à la description qui va suivre donnée à titre d'exemple non limitatif, en référence aux dessins annexés dans lesquels :
La figure 1 représente schématiquement une vue partielle en perspective d'une première partie fixe d'un dispositif selon l'invention.
La figure 2 représente schématiquement une vue en perspective d'une deuxième partie déplaçable d'un dispositif selon l'invention.
La figure 3 représente schématiquement une vue en perspective d'un dispositif selon l'invention, assemblé.
La figure 4 représente schématiquement une vue arrière d'un véhicule porteur muni d'un dispositif selon l'invention.
La figure 5 représente schématiquement une vue en perspective partielle d'un véhicule porteur muni d'un dispositif selon l'invention en position de préparation au montage d'un chariot embarqué à l'arrière du véhicule porteur.
La figure 6 représente schématiquement une vue partielle en perspective d'un véhicule porteur dans une position destinée à l'approche du chariot embarqué, préalablement à son montage à l'arrière du véhicule porteur.
La figure 7 représente schématiquement une vue latérale d'un véhicule porteur portant un chariot embarqué monté à l'aide d'un dispositif selon l'invention, à l'arrière du véhicule porteur.

En référence aux figures 1 à 7, les éléments identiques ou fonctionnellement équivalents sont repérés par des chiffres de référence identiques.

Sur la figure 1, une première partie fixe repérée dans son ensemble par (1) est destinée à être montée sous le châssis d'un véhicule porteur non représenté.

La première partie fixe (1) comporte trois traverses (2, 3 et 4). La traverse (2) est destinée à l'engagement des bras de fourche du chariot embarqué, ces bras de fourche étant préalablement guidés par une tôle de guidage (2a) assurant l'engagement sous la traverse (2).

Les traverses (3 et 4) sont espacées d'une distance permettant l'engagement de bras de fourche entre les traverses (3 et 4).

Les traverses (3 et 4) sont destinées à recevoir des butées définissant des emplacements d'insertion de fourche. Ces butées limitant le déplacement transversal des bras de fourche sont déplaçables transversalement en vue de leur adaptation au modèle de chariot embarqué à transporter.

Les traverses (2, 3 et 4) ainsi que la tôle (2a) sont reliées par une pièce centrale (1a) portant des chapes (5, 6) pour l'articulation d'une partie déplaçable non représentée et décrite en référence à la figure 2 et d'un actionneur non représenté.

Les chapes (5) sont des chapes d'articulation de la partie déplaçable, tandis que la chape (6) est une chape de montage d'une première extrémité de l'actionneur non représenté.

Sur la figure 2, une deuxième partie déplaçable comporte deux extrémités latérales (7) et une partie centrale (8).

La partie centrale (8) présente deux chapes (9) de montage destinées à coopérer avec les chapes (5) de la première partie fixe (1) décrite à la figure 1.

La partie centrale (8) présente une chape (10) destinée à recevoir une autre extrémité de l'actionneur non représenté, dont l'autre extrémité est articulée à la chape (6) de la première partie fixe (1) décrite à la figure 1.

La partie centrale (8) présente des conformations d'articulation (8a) permettant le blocage des extrémités (7) en position alignée avec la partie centrale (8) ou en position pivotée vers l'arrière d'un quart de tour.

À cet effet, les conformations (8a) présentent des goupilles (8b) et des logements appropriés permettant le déplacement des extrémités latérales (7) vers l'arrière du camion et le retour en ligne droite, et assurant leur verrouillage relatif dans ces deux positions.

Avantageusement, lorsque les extrémités latérales (7) et la partie centrale (8) sont alignées, cet alignement peut être utilisé pour constituer une barre anti-encastrement, lorsque le véhicule porteur ou camion ne comporte pas de chariot embarqué monté en porte-à-faux.

Sur la figure 3, la partie fixe (1) décrite en référence à la figure 1 est représentée assemblée avec la partie déplaçable décrite en référence à la figure 2.

L'articulation de la partie déplaçable est effectuée autour des axes communs aux chapes (9 et 5) décrites en référence aux figures 1 et 2.

La commande du déplacement est effectuée au moyen de l'actionneur (A) monté d'une part dans la chape (6) de la première partie fixe (1) et d'autre part dans la chape mobile (10) de l'ensemble déplaçable décrit en référence à la figure 2.

Les extrémités latérales (7) comportent avantageusement des extensions (7a) télescopiques et escamotables.

Ces extensions (7a) comportent des becs (7b) ou autres conformations de retenue destinées à retenir le châssis du chariot embarqué lorsque celui-ci est monté à l'arrière du véhicule porteur.

Dans l'exemple représenté, des butées (11) sont montées entre les traverses (3 et 4). Les butées (11) sont espacées d'une distance correspondant à l'insertion des fourches d'un chariot embarqué associé au véhicule porteur, de part et d'autre des butées (11). Des oeillets de préhension sont prévus pour faciliter le réglage des butées (11)

Lorsque l'on change de modèle de chariot embarqué, on déboulonne les butées (11) et on les déplace en saisissant les oeillets de préhension, pour les placer dans une nouvelle position correspondant à l'écartement des fourches du nouveau modèle de chariot embarqué associé au véhicule porteur.

Dans la position alignée des tronçons (7) et de la partie centrale (8), l'ensemble des extrémités (7) et de la partie centrale (8) forment une barre anti-encastrement dont la position peut être réglée à l'aide de l'actionneur (A) et dont la longueur peut être réglée par coulissement des parties escamotables (7a).

Il est avantageux d'utiliser cet alignement pour assurer la fonction barre anti-encastrement sur le véhicule porteur, conformément à la directive européenne 2006/20/CE.

Ainsi, grâce à l'invention, lorsque le véhicule porteur ne porte pas de chariot embarqué, la partie déplaçable du dispositif d'accrochage peut assurer la fonction de barre anti-encastrement.

Ainsi, lorsque le véhicule porteur ne porte pas de chariot embarqué, il n'est pas nécessaire de disposer une barre anti-encastrement supplémentaire sur le véhicule porteur.

La longueur de cette barre anti-encastrement constitue cependant un obstacle à l'engagement des bras latéraux du chariot embarqué sous le camion et empêche en particulier le passage des roues avant sous le châssis du camion.

Du fait que les extrémités latérales (7) sont rabattables vers l'arrière du véhicule porteur pour libérer le passage des roues et des bras latéraux du chariot embarqué, le passage des bras latéraux et des roues du chariot embarqué est libéré, de sorte qu'il est possible de monter le chariot embarqué dans une position voisine de la disposition de transport connue utilisant des parties coulissantes de support de châssis du chariot embarqué.

Dans la position précitée de barre anti-encastrement, l'alignement des parties (7 et 8) de la deuxième partie déplaçable est situé sensiblement dans le même plan que les traverses (3 et 4) de la première partie fixe décrite en référence à la figure 1.

Pour éviter un déplacement de la partie déplaçable du dispositif sous l'impact d'un véhicule, il est avantageux de prévoir un verrouillage hydraulique de l'actionneur (A) qui empêche la rotation de la deuxième partie déplaçable, par rapport à la première partie fixe autour des axes définis par les chapes (5 et 9).

L'actionneur (A) peut être un actionneur pneumatique, un actionneur hydraulique, ou un actionneur électrique, sans sortir du cadre de la présente invention.

Un verrouillage mécanique supplémentaire non représenté peut avantageusement être prévu pour empêcher la rotation de la deuxième partie déplaçable par rapport à la première partie fixe lorsque le véhicule porteur ne comporte pas de chariot embarqué en porte-à-faux.

Sur la figure 4, un véhicule porteur tel qu'un camion (C) est muni d'un dispositif selon l'invention dont la partie déplaçable est déployée selon un alignement des parties (7 et 8) pour former une barre s'étendant transversalement et parallèlement à l'essieu arrière du camion (C).

Le dispositif assure ainsi la fonction de barre anti-encastrement, en réglant la position de la partie déplaçable sensiblement parallèlement à l'axe de l'essieu arrière, à mi-hauteur des roues du camion (C), et sensiblement perpendiculairement à l'axe longitudinal du camion.

Pour passer de la position de la figure 4 à la position de la figure 5, on extrait les goupilles (8a) de leur logement et on pivote les extrémités latérales (7) vers l'arrière du camion.

Sur la figure 5, le dispositif selon l'invention est représenté avec ses extrémités latérales (7) pivotées vers l'arrière du camion, pour dégager un espace latéral permettant le passage des bras et des roues avant d'un chariot embarqué non représenté.

La longueur des extrémités latérales peut être ajustée par coulissement des éléments télescopiques (7a) pour positionner le bec ou l'organe de retenue (7b) à une position conforme à la retenue du châssis du chariot embarqué à monter en porte-à-faux à l'arrière du camion (C).

Les butées (11) de déplacement des fourches sont espacées selon une distance extérieure correspondant à l'écartement intérieur des fourches du chariot embarqué correspondant.

Dans la position de pivotement vers l'arrière des extrémités (7), les goupilles (8a) sont insérées dans leur logement pour verrouiller les extrémités latérales (7) étendues vers l'arrière et parallèlement à l'axe longitudinal du véhicule porteur (C).

Sur la figure 6, le dispositif représenté à la figure 5 est représenté avec ses extrémités latérales (7) inclinées en contact avec le sol.

Cette disposition permet l'approche d'un chariot embarqué en faisant passer les bras latéraux et les roues avant de part et d'autre des extrémités (7) et en insérant les fourches de levage de part et d'autre des butées (11) de déplacement.

Le chariot embarqué est ensuite avancé de manière que ses fourches passent sous la traverse (2) de la partie fixe décrite en référence à la figure 1.

Après avoir avancé au maximum le chariot embarqué en insérant les fourches complètement de part et d'autre des butées (11) de déplacement, on agit sur l'actionneur (A) pour relever le chariot embarqué à sa hauteur de transport, correspondant à la figure 7.

Sur la figure 7, un chariot embarqué, par exemple un chariot embarqué à bras télescopique présente ses fourches de levage complètement insérées de part et d'autre des butées (11), et passant sous la traverse (2) après avoir été guidées par la tôle (2a) de la partie fixe décrite en référence à la figure 1.

L'actionneur (A) est allongé de manière à soulever le châssis du chariot embarqué par l'intermédiaire des extrémités latérales (7) disposées vers l'arrière, en engageant le bec de retenue derrière une traverse du chariot embarqué.

Les bras latéraux et les roues avant du chariot sont engagés sous le châssis du véhicule porteur au voisinage des roues arrière du véhicule porteur, de manière à réduire autant que possible le porte-à-faux constitué par le chariot embarqué monté à l'arrière du camion (C).

Lorsque le chariot embarqué est monté dans la position de la figure 7, on peut verrouiller mécaniquement cette position à l'aide d'un moyen de type connu, par exemple des sangles ou des chaînes, de manière à éviter une descente du chariot embarqué en cas de défaillance de l'actionneur (A).

On peut également prévoir un verrouillage mécanique ou hydraulique de l'actionneur (A) empêchant la descente du chariot embarqué en cas de défaillance de l'actionneur (A).

L'actionneur (A) est commandé par un système monté sur le véhicule porteur, de manière à éviter à l'opérateur de remonter au poste de conduite du chariot embarqué situé en hauteur pour actionner les commandes du chariot embarqué.

Cet agencement permet ainsi d'éviter les risques d'accident de personnel ou de chute de l'art antérieur, et améliore la sécurité des opérations effectuées pour le transport du chariot embarqué.

Également, le fait de ne pas utiliser de système coulissant nécessitant le passage sous le véhicule porteur et sous le chariot embarqué supprime les risques d'accident correspondants de l'art antérieur.

Enfin, la disposition de l'actionneur (A) pour placer l'alignement des extrémités latérales (7) et de la partie centrale (8) dans une position prédéterminée, afin de constituer une barre anti-encastrement, simplifie la fabrication du dispositif et augmente l'ergonomie des opérations d'embarquement et de débarquement du chariot de manutention à fourche.

L'invention décrite en référence à un mode réalisation particulier ne lui est nullement limitée, mais couvre au contraire toute modification de forme et toute variante de réalisation dans le cadre des revendications annexées.

En particulier, un dispositif selon l'invention peut être utilisé aussi bien pour les chariots à mât que pour les chariots à bras télescopique destinés à être embarqués à l'arrière d'un camion.

On peut enfin prévoir des moyens supplémentaires de sécurisation du chariot embarqué, sans sortir du cadre de la présente invention : à cet effet, on peut utiliser tout système connu du genre sangle, chaîne ou autre moyen permettant de limiter les mouvements du chariot embarqué lors des mouvements engendrés par les irrégularités de la route.

## Revendications

1. Dispositif de montage en porte-à-faux d'un chariot embarqué à l'aide d'un véhicule porteur (C) tel qu'un camion, du type comportant une première partie fixe (1) solidaire du véhicule porteur (C), ladite première partie fixe (1) présentant deux emplacements d'insertion de fourches à l'arrière du véhicule porteur (C), **caractérisé par le fait que** le dispositif comporte une deuxième partie articulée à ladite première partie fixe (1) et déplaçable par un actionneur (A) entre une position de dégagement et une position de soutien du chariot embarqué en cours de transport, et **par le fait que** la deuxième partie déplaçable articulée à ladite première partie fixe (1) présente deux extrémités latérales (7) déplaçables vers l'arrière et permettant simultanément le passage des bras et des roues du chariot embarqué et le soutien du châssis du chariot embarqué.

2. Dispositif selon la revendication 1, **caractérisé par le fait que** les deux emplacements (11) d'insertion de fourche sont définis de part et d'autre de butées (11) déplaçables transversalement en vue de leur adaptation au modèle de chariot embarqué à transporter.

3. Dispositif selon la revendication 1 ou la revendication 2, **caractérisé par le fait que** la deuxième partie déplaçable articulée à ladite première partie fixe (1) comporte une partie centrale (8) et deux extrémités latérales déplaçables (7) disposées en alignement et verrouillées (8b) entre elles, de manière à former une barre anti-encastrement à l'arrière du véhicule porteur (C).

4. Dispositif selon la revendication 1 ou la revendication 2, **caractérisé par le fait que** la deuxième partie déplaçable articulée à ladite première partie fixe (1) présente deux chapes (9) d'articulation à ladite première partie fixe (1).

5. Dispositif selon la revendication 1 ou la revendication 2, **caractérisé par le fait que** la deuxième partie déplaçable articulée à ladite première partie fixe (1) comporte une chape (10) d'articulation à une extrémité de l'actionneur (A) et **par le fait que** l'autre extrémité de l'actionneur (A) est articulée à une chape (6) solidarisée au véhicule porteur (C) ou à la première partie fixe (1) solidaire du véhicule porteur (C).

6. Dispositif selon la revendication 1, **caractérisé par le fait que** les deux extrémités latérales (7) déplaçables vers l'arrière de la deuxième partie déplaçable sont articulées à une partie centrale (8) par des conformations (8a) d'articulation verrouillables dans une position transversale à la direction longitudinale du véhicule porteur ou dans une position parallèle à la direction longitudinale du véhicule porteur vers l'arrière de ce véhicule porteur (C).

7. Dispositif selon la revendication 1, **caractérisé par le fait que** les deux extrémités latérales (7) déplaçables comportent chacune une partie coulissante escamotable (7a).

8. Dispositif selon la revendication 7, **caractérisé par le fait que** chaque partie escamotable (7a) comporte une extrémité (7b) formant bec ou moyen de retenue d'un chariot embarqué destiné à être monté à l'arrière du véhicule porteur (C).

9. Dispositif selon l'une quelconque des revendications précédentes, **caractérisé par le fait que** le dispositif comporte un moyen de verrouillage mécanique ou hydraulique du chariot embarqué en position haute, permettant de suppléer à une défaillance de l'actionneur (A) agissant sur ladite deuxième partie déplaçable.

10. Dispositif selon l'une quelconque des revendications précédentes, **caractérisé par le fait que** ladite première partie fixe (1) comporte trois traverses (2, 3, 4), parmi lesquelles deux traverses (3, 4) sont destinées à l'insertion de fourches du chariot embarqué entre les deux traverses, et la troisième traverse (2) sert de contre-appui à l'extrémité des fourches du chariot embarqué.

## Patentansprüche

1. Vorrichtung zur überhängenden Montage eines bordeigenen Wagens, der mit Hilfe eines Trägerfahrzeugs (C) wie z. B. eines Lastwagens transportiert wird, vom Typ umfassend einen ersten festen Teil (1), der mit dem Trägerfahrzeug (C) fest verbunden ist, wobei der erste feste Teil (1) zwei Stellen zur Einführung von Gabeln auf der hinteren Seite des Trägerfahrzeugs (C) aufweist, **dadurch gekennzeichnet, dass** die Vorrichtung einen zweiten Teil umfasst, der an den ersten festen Teil (1) gelenkig verbunden und durch eine Betätigungsvorrichtung (A) zwischen einer Freigabeposition und einer Stützposition des bordeigenen Wagens während des Transports verschoben werden kann, und dadurch, dass der zweite verschiebbare Teil, der an den ersten festen Teil (1) gelenkig verbunden ist, zwei seitliche Enden (7) aufweist, die nach hinten verschoben werden können und gleichzeitig den Durchgang der Arme und der Räder des bordeigenen Wagens und die Stützung des Fahrgestells des bordeigenen Wagens ermöglichen.

2. Vorrichtung nach Anspruch 1, **dadurch gekennzeichnet, dass** die zwei Stellen (11) zur Einführung der Gabel auf beiden Seiten von Anschlägen (11) definiert sind, die quer für ihre Anpassung an das Modell des zu transportierenden bordeigenen Wagens verschiebbar sind.

3. Vorrichtung nach Anspruch 1 oder Anspruch 2, **dadurch gekennzeichnet, dass** der zweite verschiebbare Teil, der an den ersten festen Teil (1) gelenkig verbunden ist, einen ersten zentralen Teil (8) und zwei verschiebbare seitliche Enden (7) umfasst, die in Ausfluchtung und untereinander verriegelt (8b) angeordnet sind, um einen Unterfahrschutz an der hinteren Seite des Trägerfahrzeugs (C) zu bilden.

4. Vorrichtung nach Anspruch 1 oder Anspruch 2, **dadurch gekennzeichnet, dass** der zweite verschiebbare Teil, der an den ersten festen Teil (1) gelenkig verbunden ist, zwei Klappen (9) zur gelenkigen Verbindung mit dem ersten festen Teil (1) aufweist.

5. Vorrichtung nach Anspruch 1 oder Anspruch 2, **dadurch gekennzeichnet, dass** der zweite verschiebbare Teil, der an den ersten festen Teil (1) gelenkig verbunden ist, eine Klappe (10) zur gelenkigen Verbindung an ein Ende der Betätigungsvorrichtung (A) umfasst, und dadurch, dass das andere Ende der Betätigungsvorrichtung (A) gelenkig mit einer Klappe (6) verbunden ist, die mit dem Trägerfahrzeug (C) fest verbunden ist, oder mit dem ersten festen Teil (1), der mit dem Trägerfahrzeug (C) fest verbunden ist.

6. Vorrichtung nach Anspruch 1, **dadurch gekennzeichnet, dass** die zwei seitlichen Enden (7), die auf die hintere Seite des zweiten verschiebbaren Teils verschoben werden können, an einen zentralen Teil (8) durch Gelenkausbildungen (8a) gelenkig verbunden sind, die in einer quer liegenden Position zur Längsrichtung des Trägerfahrzeugs verriegelt werden können, oder in einer parallelen Position zur Längsrichtung des Trägerfahrzeugs hin zur hinteren Seite dieses Trägerfahrzeugs (C).

7. Vorrichtung nach Anspruch 1, **dadurch gekennzeichnet, dass** die zwei verschiebbaren seitlichen Enden (7) jeweils einen einziehbaren gleitenden Teil (7a) umfassen

8. Vorrichtung nach Anspruch 7, **dadurch gekennzeichnet, dass** jeder einziehbare Teil (7a) ein Ende (7b) umfasst, das einen Schnabel oder ein Rückhaltemittel eines bordeigenen Wagens umfasst, das ausgelegt ist, um auf die hintere Seite des Trägerfahrzeugs (C) montiert zu sein.

9. Vorrichtung nach einem der vorhergehenden Ansprüche, **dadurch gekennzeichnet, dass** die Vorrichtung ein Mittel zur mechanischen oder hydraulischen Verriegelung des bordeigenen Wagens in einer hohen Position umfasst, das ermöglicht, einem Versagen der Betätigungsvorrichtung (A), die auf den zweiten verschiebbaren Teil wirkt, abzuhelfen.

10. Vorrichtung nach einem der vorhergehenden Ansprüche, **dadurch gekennzeichnet, dass** der erste feste Teil (1) drei Querstreben (2, 3, 4) umfasst, unter denen zwei Querstreben (3, 4) für die Einführung von Gabeln des bordeigenen Wagens zwischen die zwei Querstreben ausgelegt sind, und die dritte Querstrebe (2) als Gegenauflage für das Ende der Gabeln des transportierten Wagens dient.

## Claims

1. A cantilevered mounting device for an onboard carriage using a carrier vehicle (C) such as a truck, of the type including a first stationary part (1) secured to the carrier vehicle (C), said first stationary part (1) having two fork insertion locations at the rear of said carrier vehicle (C), **characterized in that** the device includes a second part articulated to said first stationary part (1) and movable by an actuator (A) between a freed position and a supporting position of the onboard carriage during transport, and **in that** the second movable part articulated to said first stationary part (1) has two lateral ends (7) movable toward the rear and simultaneously allowing the passage of the arms and the wheels of the onboard carriage and the support of the chassis of the onboard carriage.

2. The device according to claim 1, **characterized in that** the two fork insertion locations (11) are defined on either side of stops (11) movable transversely so that they may be adapted to the onboard carriage model to be transported.

3. The device according to claim 1 or claim 2, **characterized in that** the second movable part articulated to said first stationary part (1) includes a central part (8) and two movable lateral ends (7) positioned aligned and locked (8b) with respect to one another, so as to form an anti-embedding bar behind the carrier vehicle (C).

4. The device according to claim 1 or claim 2, **characterized in that** the second movable part articulated to said first stationary part (1) has two articulation yokes (9) to said first stationary part (1).

5. The device according to claim 1 or claim 2, **characterized in that** the second movable part articulated to said first stationary part (1) includes an articulation yoke (10) at one end of the actuator (A) and **in that** the other end of the actuator (A) is articulated to a yoke (6) secured to the carrier vehicle (C) or to the first stationary part (1) secured to the carrier vehicle (C).

6. The device according to claim 1, **characterized in that** the two lateral ends (7) movable toward the rear of the second movable part are articulated to a central part (8) by articulation configurations (8a) lockable in a position transverse to the longitudinal direction of the carrier vehicle or in a position parallel to the longitudinal direction of the carrier vehicle toward the rear of this carrier vehicle (C).

7. The device according to claim 1, **characterized in that** the two movable lateral ends (7) each include a retractable sliding part (7a).

8. The device according to claim 7, **characterized in that** each retractable part (7a) includes an end (7b) forming a beak or retaining means of an onboard carriage intended to be mounted behind the carrier vehicle (C).

9. The device according to any one of the preceding claims, **characterized in that** the device includes a mechanical or hydraulic locking means for locking the onboard carriage in the high position, making it possible to overcome a failure of the actuator (A) acting on said second movable part.

10. The device according to any one of the preceding claims, **characterized in that** said first stationary part (1) includes three crosspieces (2, 3, 4), among which two crosspieces (3, 4) are intended for the insertion of forks of the onboard carriage between the two crosspieces, and the third crosspiece (2) serves as a counter-support at the end of the forks of the onboard carriage.
